# EUROPÄISCHE PATENTSCHRIFT

(11) **EP 0 008 461 B1**
(45) Veröffentlichungstag und Bekanntmachung des Hinweises auf die Patenterteilung: **20.04.1983**
(21) Anmeldenummer: 79103093.5
(22) Anmeldetag: 23.08.1979
(51) Int. Cl.: F23N 5/00, F23N 1/08

(54) **Regeleinrichtung für Heizungs- oder Kälteanlagen**
Control device for heating or refrigerating systems
Dispositif de commande d'installations de chauffage ou frigorifiques

(30) Priorität: 25.08.1978 AT 6193/78
(43) Veröffentlichungstag der Anmeldung: 05.03.1980
(73) Patentinhaber: Holztrattner, Heinrich, A-5412 Puch (AT)
(72) Erfinder: Holztrattner, Heinrich, A-5412 Puch (AT)
(74) Vertreter: Flach, Dieter Rolf Paul, Dipl.-Phys.

## Beschreibung

Die Erfindung betrifft eine Regeleinrichtung für Heizungs-oder Kälteanlagen mit mindestens einem Wärme- oder Kälteerzeuger mit einem Heiz-oder Kältekreis regler, bestehend aus einem Regelgerät, mindestens eine, Temperaturgeber, z.B. Außenfühler, mindestens einem Energieverbrauchs prüfer, z.B. Thermostat oder Ventilendschalter.

Regeleinrichtungen zur Steuerung von Heizungs- und Kälteanlagen sind in den verschiedensten Ausführungen bereits bekannt. Die DE-A-2.527.200 zeigt eine Regeleinrichtung für Verdampfungsbrenner durch die die Bimetall Heizwicklung des Ölreglers und die Erregerwicklung des Magnetventiles gegenüber der Zündstabanspeisung zeitverzögert an die Netzspannung anschaltbar ist.

Aus der DE-B-2.226.865 ist ein Regeleinrichtung bekannt, die mit zwei Thermgrenzwertschaltern, die unterschiedlich eingestellt sind, einen Umlaufwasserheizer und eine Umwälzpumpe schaltet.

Die erfindungsgemäße Regeleinrichtung zeichnet sich dadurch aus, dass nach dem Überschreiten einer Bezugstemperatur, die vom Temperaturgeber, z.B. Aussen fühler, gefühlt und am Regelgerät eingestellt ist, den Wärme- bzw Kälteerzeuger für eine im Regelgerät eingestellte Abschaltzeit, unabhängig von der Heizbze Kältekreisregelung, abgeschaltet wird und nach Ablauf der Abschaltzeit und dem Einschalten des Energieverbrauchs prüfers, z.B., Thermostat oder Ventilendschalter während dieser Abschaltzeit, den Wärme- bzw. Kälteerzeuger für eine ebenfalls im Regelgerät eingestellte Einschaltzeit freigegeben wird. Die im Regelgerät eingestellte Abschaltzeit soll sich um eine Periode verlängern, wenn sich der Energieverbrauchs prüfer in der vorhergehenden Abschaltzeit nicht einschaltet. Die im Regelgerät eingestellte Einschaltzeit wird um eine Periode verlängert, wenn der Energieverbrauchs prüfer in der vorhergehenden Einschaltzeit nicht abschaltet. Beim Unterschreiten einer Bezugstemperatur, die vom Temperaturgeber gefühlt und im Regelgerät eingestellt ist, soll der Wärme-wbz Kälteerzeuger erst in Betrieb gehen, wenn der Energieverbrauch prüfer einschaltet.

Nachstehend wird nun die Erfindung an Hand der Zeichnung, näher beschrieben, ohne jedoch darauf beschränkt zu sein.

Das Bockschaltbild zeigt schematisch eine erfindungsgemäße Regeleinrichtung für die Steuerung eines Wärmeerzeugers (ölbefeuerter Heizkessel) in einem Wohnhaus.

Das Regelgerät 2 ist an das Stromversorgungsnetz 5 des Gebäudes angeschlossen. Im Regelgerät 2 befindet sich ein Transformator und eine Zähleinheit mit Zeitausgängen (z.B. 5,40, 80 Min). Der Temperaturgeber 1 meldet an das Regelgerät 2, ob die eingestellte Temperatur (in diesem Fall die Außenlufttemperatur), unter- oder überschritten ist. Ist die Temperatur überschritten (bei Kälteanlagen Unterschritten) so schaltet das Regelgerät 2 für eine bestimmte Zeit (z.B. 5, 40 oder 80 Min.) den Wärmeerzeuger 3 ab. Der Wärmeerzeuger 3 kann sich durch seinen Betriebsregler nicht in Betrieb setzen. Fühlt der Temperaturgeber 1, nach Ablauf der eingestellten Zeit (z.B, 5, 40 oder 80 Min.), daß die eingestellte Temperatur noch überschritten ist, so wird durch den Energieverbrauchs prüfer A kontrolliert, ob der Wärmeverbraucher (z.B. Raumheizungsvorlauf) Energie benötigt. Ist dies der Fall, so wird der Wärmeerzeuger in Betrieb bzw. Betriebsbereitschaft versetzt, wobei der Energieverbrauchs prüfer 4 laufend kontrolliert, ob der Wärmeverbraucher noch Energie benötigt. Wird keine zusätzliche Energie mehr benötigt, so wird, falls der Temperaturgeber 1 meldet, daß die eingestellte Temperatur noch überschritten ist, der Wärmeerzeuger 3 wieder für die eingestellte Zeit außer Betrieb gesetzt. Meldet der Temperaturgeber 1, daß die eingestellte Temperatur unterschritten ist, so wird die Anlage, unabhängig ob die eingestellte Zeit abgelaufen sit, wider in Betrieb bzw. Betriebsbereitschaft versetzt. Dies erfolgt jedoch erst, wenn der Energierverbrauchs prüfer 4 das erste Mal meldet, daß der Wärmeverbraucher Energie benötigt.

## Patentansprüche

1. Regeleinrichtung für Heizungs- oder Kälteanlagen mit einem Wärme- oder Kälteerzeuger mit einem Heiz-oder Kältekreisregler, bestehend aus einem Regelgerät (2), mindestens einem Temperaturgeber (1), z.B. Außenfühler, mindestens einem Energieverbrauchs prüfer (4) z.B. Thermostat oder Ventilendschalter, dadurch gekennzeichnet, daß nach dem Überschreiten der Bezugstemperatur, die vom Temperaturgeber (1) gefühlt und am Regelgerät (2) eingestellt ist, der Wärme- bzw. Kälteerzeuger (3) für eine im Regelgerät (2) eingestellte Abschaltzeit, unabhängig von der Heiz-bwz kälte kreisregelung, abgeschaltet ist und nach Ablauf der Abschaltzeit und dem Einschalten des Energieverbrauchs prüfers (4) während dieser Abschaltzeit, der Wärme- bzw. Kälteerzeuger (3) für eine, ebenfalls im Regelgerät (2) eingestellte Einschaltzeit freigegeben ist. ₄

2. Regeleinrichtung nach Anspruch 1, dadurch gekennzeichnet, daß die im Regelgerät (2) eingestellte Abschaltzeit sich um eine Periode verlängert, wenn sich die Energieverbrauchs prüfer (4) in der vorhergehende Abschaltzeit nicht einschaltet.

3. Regeleinrichtung nach Anspruch 1 und/oder 2, dadurch gekennzeichnet, daß sich die im Regelgerät (2) eingestellte Einschaltzeit um eine Periode verlängert, wenn der Energieverbrauchs prüfer (4) in der vorhergehenden Einschaltzeit nicht abschaltet.

4. Regeleinrichtung nach den Ansprüchen 1 bis 3, dadurch gekennzeichnet, daß beim Unterschreiten der Bezugstemperatur, die vom Temperaturgeber (1) gefühlt und im Regelgerät (2) eingestellt ist, der Wärme- bzw Kälteerzeuger (3) erst in Betrieb ist, wenn der Energieverbrauchsprüfer (4) einschaltet.

## Revendications

1. Dispositif de régulation pur installations de chauffage ou de réfrigération comportant un générateur de chaleur ou de froid avec un régulateur de circuit de chauffage ou de froid, se composant d'un appareil de réglage (2), d'au moins un indicateur de température (1), pare exemple, une sonde extérieure, d'au moins un contrôleur de consommation d'énergie (4), par exemple, un thermostat ou un interrupteur terminal à soupape, caractérisé en ce que, après dépassement d'une température de référence, prise par l'indicateur de température (1) et réglée à l'appareil de réglage (2), le générateur de chaleur ou de froid respectivement (3) est arrêté pendant un temps d'arrêt réglé à l'appareil de réglage (2) et ce, indépendamment de la régulation du circuit de chauffage ou de froid respectivement, et qu'après écoulement dudit temps d'arrêt et remise en fonctionnement du contrôleur de consommation d'énergie (4) durant ledit temps d'arrêt, le générateur de chaleur ou de froid respectivement (3) est libéré pour une période de fonctionnement également réglée à l'appareil de réglage (2).

2. Dispositif de régulation selon la revendication 1, caractérisé en ce que le temps d'arrêt reglé à 1.'appareil de réglage (2) se prolonge d'une période si le contrôleur de consommation d'énergie (4) ne reprend pas son fonctionnement durant le temps d'arrêt précédent.

3. Dispositif de régulation selon les revendications 1 et/ou 2, caractérisé en ce que le temps de fonctionnement réglé à l'appareil de réglage (2) se prolonge d'une période si le contrôleur de consommation d'énergie (4) n'arrête pas son fonctionnement durant le temps de fonctionnement précédent.

4. Dispositif de régulation selon les revendications 1 à 3, caractérisé en ce que, si la température de référence, prise par l'indicateur de température (1) et réglée à l'appareil de réglage (2), n'est pas atteinte, le générateur de chaleur ou de froid respectivement (3) n'est en fonctionnement que lorsque le contrôleur de consommation d'énergie (4) se met à fonctionner.

## Claims

1. A regulating device for heating or refrigeration plants comprising a heating or refrigerator means having a heating or refrigerating circuit regulator, consisting of a regulating apparatus (2), at least one thermocouple (1), for example an exterior sensor, at least one energy consumption tester (4), e.g. a thermostat or valve end switch, characterized in that, after the reference temperature that is sensed by the thermocouple (1) and is set on the regulating, apparatus (2) has been exceeded, the heating: or, resp., refrigerator means (3) is cut off for a: cutoff period adjusted in the regulating appar-, atus independently of the heating or, resp., refrigerating circuit regulation, and in that, after' termination of the cutoff time and switching-on of the energy consumption tester (4) during said cutoff period the heating or, resp., refrigerator means (3) is released for a switched-on period that is likewise set in the regulating apparatus (2).

2. The regulating device according to claim 1, characterized in that the cutoff time set in the regulating apparatus (2) is prolonged by a period when the energy consumption tester (4) has not become switched on in the preceding cutoff period.

3. The regulating device according to claim 1 and/or 2, characterized in that the switched-on period set in the regulating apparatus (2) is prolonged by a period when the energy consumption tester (4) has not switched off in the preceding switched-on period.

4. The regulating device according to claims 1 to 3, characterized in that, when the reference temperature, which is sensed by the thermocouple (1) and set in the regulating apparatus (2), is fallen short of, the heating or, resp., refrigerator means (3) first starts to operate when the energy consumption tester (4) is switched on.
